# EUROPÄISCHE PATENTSCHRIFT

(11) **EP 0 195 981 B1**
(45) Veröffentlichungstag und Bekanntmachung des Hinweises auf die Patenterteilung: **11.12.1991**
(21) Anmeldenummer: 86103352.0
(22) Anmeldetag: 12.03.1986
(51) Int. Cl.: B41J 11/20, B41J 11/08

(54) **Druckwerk mit einem in Druckzeilenrichtung verfahrbaren Druckkopf und einem als Druckgegenlager dienenden Druckbalken**
Printing mechanism with a printing head movable in print line direction and a print hammer bar as platen backing
Mécanisme d'impression équipé d'une tête d'impression mobile dans le sens des lignes d'impression et un percuteur d'impression servant de contre-appui d'impression

(30) Priorität: 28.03.1985 DE 3511387
(43) Veröffentlichungstag der Anmeldung: 01.10.1986
(73) Patentinhaber: Siemens Nixdorf Informationssysteme Aktiengesellschaft, 33102 Paderborn (DE)
(72) Erfinder: Dobring, Wilfried, D-1000 Berlin 28 (DE); Malke, Wolfgang, D-1000 Berlin 28 (DE)
(74) Vertreter: Schaumburg, Thoenes & Thurn

(56) Entgegenhaltungen:
- EP-A- 0 024 662
- WO-A-85/04840
- US-A- 3 995 730
- US-A- 4 227 819
- US-A- 4 422 782
- IBM TECHNICAL DISCLOSURE BULLETIN, Band 25, Nr. 10, März 1983, Seite 5187, Armonk, N.Y., US; J.M. CHOBERKA: "Parallel link platen mechanism"
- IBM TECHNICAL DISCLOSURE BULLETIN, Band 25, Nr. 10, März 1983, Seiten 5188,5189, Armonk, N.Y., US; K.G. KLUVO et al.: "Self-adjusting printhead"

## Beschreibung

Die Erfindung betrifft ein Druckwerk der im Oberbegriff des Anspruches 1 bzw. des Anspruches 4 genannten Art.

Der Aufzeichnungsträger wird bei derartigen Druckwerken durch die Transporteinrichtung senkrecht zur Zeilenrichtung im allgemeinen in Zeilensprüngen weitertransportiert und durch den Druckkopf zeilenweise bedruckt. Die Druckköpfe moderner Druckwerke, beispielsweise in Zeilenrichtung verfahrbare Nadeldruckköpfe oder Tintenmosaikdruckköpfe oder auch in zeilenrichtung unbewegliche Thermodruckleisten müssen während des Druckvorganges mit großer Genauigkeit in einem sehr geringen Abstand zum Aufzeichnungsträger gehalten bzw. mit einer bestimmten Andruckkraft gegen den Aufzeichnungsträger gehalten werden. Um den genauen Abstand bzw. Andruck auch bei Aufzeichnungsträgern unterschiedlicher Stärke sicherzustellen, ist es schon bekannt, die Stärke des Aufzeichnungsträgers durch eine Fühleranordnung festzustellen und den Abstand des Druckkopfes vom Druckgegenlager durch die Fühleranordnung zu steuern. Typische Anwendungsbeispiele für Druckwerke der gattungsgemäßen Art sind die Druckwerke von Belegdruckern in Registrierkassen, die in Transportrichtung geschuppte Belege verarbeiten müssen, sowie von Druckern zum Bedrucken von Sparkassenbüchern oder dergleichen. Es sei an dieser Stelle bemerkt, daß das Druckgegenlager eine beliebige, geeignete Form hat und beispielsweise als Riegel mit einer ebenen Schreibfläche oder als drehbare Druckwalze ausgebildet sein kann.

Es ist bereits eine Konstruktion bekannt, bei der die Fühleranordnung durch eine an einem Schwenkrahmen angeordnete Fühlerrolle oder -walze gebildet ist, die durch Federmittel gegen den auf dem fest im Druckergehäuse angeordneten Druckbalken aufliegenden Aufzeichnungsträger angelegt wird (DE-PS 22 48 262). An dem Schwenkarm ist eine parallel zur Zeilenrichtung sich erstreckende Führungsleiste befestigt, gegen die der senkrecht zur Schreibebene bewegliche Druckkopf über Führungsrollen federnd anliegt. Diese Einrichtung dient ausschließlich zur Steuerung des Abstandes zwischen dem Druckkopf und dem Druckbalken. Sie muß zusätzlich noch mit nicht dargestellten Mitteln zum Abheben der Fühlerrollen und des Druckkopfes ausgestattet sein. Außerdem muß unabhängig von den in der DE-PS 22 48 262 beschriebenen Bauteilen eine Einrichtung zum Transport des Aufzeichnungsträgers vorgesehen sein. Diese umfaßt im allgemeinen mit einem Antrieb verbundene Transportrollen, Gegendruckrollen sowie Mittel zum Anlegen der Transportrollen gegen den Aufzeichnungsträger sowie zum Abheben der Transportrollen, wenn ein Aufzeichnungsträger eingelegt werden soll.

Die bekannte Einrichtung ist in ihrem Aufbau sehr aufwendig, da sie neben dem unabdingbaren Transportsystem mit seinen Antriebs- und Verstelleinrichtungen eine davon unabhängige Fühleranordnung aufweist, die ihrerseits eine Reihe von beweglich gelagerten Bauteilen sowie Mittel zum Betätigen der Fühleranordnung besitzt. Ein weiterer Nachteil der bekannten Konstruktion wird darin gesehen, daß die Übertragung der Stellung der Fühlerrolle auf den Druckkopf über eine Reihe von Lagerstellen geht, welche beim Anlegen oder Abheben der Fühleranordnung bewegt werden und die einem besonders hohen Verschleiß unterliegen. Dieser Verschleiß äußert sich in einer zunehmenden Dejustierung des Druckkopfes im Verlaufe des Einsatzes des Druckwerkes, so daß eine regelmäßige Nachjustierung bzw. ein regelmäßiger Austausch von Teilen der Fühleranordnung erforderlich ist.

Die US-A-4,227,819 zeigt bereits ein Druckwerk der im Oberbegriff des neuen Anspruches 1 genannten Art, bei welchem ein Druckgegenlager und eine antreibbare Transportrolle auf einem gemeinsamen Träger angeordnet sind und gemeinsam mittels eines einzigen Antriebes in ihre jeweilige Betriebsstellung eingestellt werden können. Dabei sind sowohl das Druckgegenlager als auch die Transportrolle federnd auf dem gemeinsamen Träger montiert. Der Träger 66 wird durch einen Verstellantrieb 120, 124 zwischen einer Außerbetriebsstellung und einer fest vorgegebenen Betriebsstellung verstellt, wobei zunächst die Transportrolle zur Anlage an die Gegenrolle 112 und dann das Druckgegenlager zur Anlage an zum Druckkopf fest ausgerichteten Anschlägen kommt.

Es findet demnach keine gesteuerte Zustellung des Trägers in Abhängigkeit von der Dicke des Druckträgers statt. Sowohl die Transportrolle als auch das Druckgegenlager werden weitgehend unabhängig voneinander federnd gegen die Gegenrolle bzw. die Anschläge angelegt. Ein wesentlicher Nachteil der bekannten Konstruktion wird darin gesehen, daß das Druckgegenlager während des Druckvorganges den Druckträger zwischen sich und den Anschlägen einklemmt. Für den Weitertransport des Druckträgers muß dieser jeweils freigegeben werden, d.h., der Träger muß soweit in Richtung seiner Außerbetriebsstellung verstellt werden, daß er das Druckgegenlager mitnimmt und von den Anschlägen soweit abhebt, daß der Druckträger sich frei bewegen kann.

Die Zeitschrift IBM Technical Disclosure Bulletin Vol. 25, No. 10, Seite 5188 zeigt eine Lösung, bei welcher ähnlich der DE 22 48 262 eine Tastrolle die Dicke des Druckträgers abtastet und über eine Hebelanordnung das Gegenlager gegenüber dem senkrecht zum Druckträger festen Druckkopf verstellt. Auch hier ist die Tastrollen- und Hebelanordnung zusätzlich zu den Transportrollen vorgesehen, so daß auch diese Konstruktion aufwendig und teuer ist.

Die unter Art. 54(3) EPÜ fallende WO 85/04840 zeigt eine Anordnung, bei welcher die Transportrolle und das Druckgegenlager ebenfalls auf einem gemeinsamen Träger angeordnet sind. Das Druckgegenlager ist im Gegensatz zur vorliegenden Erfindung nicht fest auf dem Träger montiert, sondern kann gegen die Kraft von Federn nach unten ausweichen. Für den Druckvorgang wird der Träger mittels einer Verstelleinrichtung verschwenkt, bis die Transportrolle an der Gegenrolle anliegt. Das Druckgegenlager drückt den Druckträger mittels der Federn federnd gegen eine untere Fläche des Druckkopfes an. Auch bei dieser Konstruktion muß demnach der Träger zum Zwecke des Druckträgertransportes soweit abgehoben werden, daß der Druckträger nicht mehr zwischen dem Druckgegenlager und der Unterseite des Druckkopfes eingeklemmt ist. Eine Regelung des Abstandes zwischen dem Druckgegenlager und dem Druckkopf in Abhängigkeit von der Dicke des Druckträgers ist auch hier nicht gegeben.

Die der Erfindung zugrundeliegende Aufgabe wird darin gesehen, ein Druckwerk zu schaffen, bei welchem der Abstand zwischen dem Druckkopf und Druckträgern unterschiedlicher Dicke genau eingeregelt werden kann, wobei insbesondere dem Druckkopf zugeordnete, als Abstandhalter dienende feste Anschläge, die ein periodisches Zurückziehen des Druckgegenlagers während des Druckträgertransportes erforderlich machen, vermieden werden sollen.

Diese Aufgabe ist erfindungsgemäß durch die im Anspruch 1 sowie im Anspruch 4 enthaltenen Merkmale gelöst.

Beide Lösungsalternativen lösen diese Aufgabe mit teilweise übereinstimmenden, teilweise jedoch unterschiedlichen technischen Mitteln. Bei beiden Lösungen ist das Druckgegenlager fest auf dem Träger angeordnet, so daß einer bestimmten Einstellung des Trägers auch eine bestimmte Einstellung des Druckgegenlagers und damit ein bestimmter Abstand dieses Druckgegenlagers vom Druckkopf entspricht. Bei beiden Lösungen wird diese Tatsache für die Regelung des Druckspaltes ausgenutzt, indem der Träger beim Druckvorgang in Abhängigkeit von der Dicke des zu bedruckenden Materials in eine Stellung eingestellt wird, bei der ein bestimmter Druckspalt zwischen Druckkopf und dem auf dem Druckgegenlager liegenden Material gegeben ist. Bei der ersten Alternative wird dies durch den Einsatz eines Grenzschalters erreicht, welcher durch die Transportrollenachse betätigt wird und einen vorgegebenen Druckspalt einregelt. Ein wesentlicher Vorteil dieser ersten Alternative liegt darin, daß auch der Andruck der Transportrolle unabhängig von der Dicke des zu bedruckenden Materials gleichbleibend geregelt wird.

Bei der zweiten Alternative wird der korrekte Druckspalt unmittelbar bei Anlage der Transportrolle an der Gegenrolle erreicht; die nach dieser Anlage erfolgende Zusammendrückung der federnden Übertragungsmittel dient nur noch der Erzeugung eines Andruckes für die Transportrolle. Der Vorteil dieser Ausgestaltung wird in seiner besonderen konstruktiven Einfachheit gesehen, wobei jedoch der Andruck abhängig von der Dicke des zu bedruckenden Materials ist.

Der Druckkopf, auf dessen genaue Anordnung es ganz besonders ankommt, führt keine Zustell- oder Abhebebewegung senkrecht zur Schreibebene aus. Im Falle von in Zeilenrichtung verfahrbaren Druckköpfen zum Beispiel sind diese nur in dieser Richtung beweglich zu lagern, was in einfacher Weise mit robusten und präzisen Längsführungen bewerkstelligt werden kann. Eine kreuzschlittenartige Anordnung gemäß einer der bekannten Konstruktionen mit den dabei auftretenden Genauigkeitsproblemen ist nicht erforderlich. Die Steuerung des Abstandes bzw. Andruckes zwischen Druckkopf und Druckgegenlager erfolgt vielmehr durch Zustellung des Druckgegenlagers senkrecht zur Schreibebene, wobei die bewegliche Lagerung des Druckgegenlagers ebenfalls sehr einfach sein kann, da auch dieses nur eine Bewegung in einer Richtung durchführt. Auf dem das Druckgegenlager tragenden Träger sind außerdem die Transportrollen gelagert, so daß für das Zustellen und Abheben des Gegenlagers und der Transportrollen relativ zum Aufzeichnungsträger nur ein einziger Verstellantrieb erforderlich ist. Nach dem Anlegen der Transportrollen am Aufzeichnungsträger werden durch weitere Zustellung des Trägers die federnden Übertragungsmittel gespannt, bis bei der ersten Alternative der korrekte Abstand des Druckkopfes bezüglich des Aufzeichnungsträgers erreicht ist, bzw. bis der zweiten Alternative ein ausreichender Andruck der Transportrollen gegeben ist.

Bei der erfindungsgemäßen Konstruktion kann die Transporteinrichtung gleichzeitig die Aufgabe einer Dickenabtasteinrichtung übernehmen, da die Transportrolle mit einer (oder mehreren) zum Druckkopf exakt ausgerichteten Gegenrollen zusammenwirkt und auf diese Weise infolge der mechanischen Kopplung über den gemeinsamen Träger auch eine genaue Ausrichtung des Druckgegenlagers zum Druckkopf bewirkt. Da für den Transport und für das Abfühlen der Stärke des Aufzeichnungsträgers oder Beleges nur ein einziges Rollensystem entsprechend; während bei getrennten Transport- und Fühlerrollen auch getrennte Andrucksysteme vorgesehen sein müssen, genügt bei der vorliegenden Erfindung ein einziges Andrucksystem.

Bei der Lösung gemäß Anspruch 1 ist der Verstellantrieb des Trägers als Positionierantrieb ausgebildet, wobei am Träger ein von der verschiebbaren Transportrollenachse betätigbarer Grenzschalter angeordnet ist, welcher den Positionierantrieb derart ansteuert, daß die verschiebbare Transportrollenachse relativ zum Träger eine Sollstellung einnimmt, bei der die Andruckfeder eine bestimmte, der gewünschten Andruckkraft entsprechende Federkraft aufbringt. Beim Einlegen des Beleges erhält der Verstellantrieb des Trägers den Befehl, diesen zuzustellen. Der Grenzschalter hat eine Stellung, welche dem Zustellbefehl des Verstellantriebes entspricht. Wenn die Transportrolle zur Anlage an den Beleg kommt, wird sie entgegen der Zustellrichtung relativ zum Träger verschoben, wobei die Andruckfeder gespannt und bei einer bestimmten Sollstellung der Transportrolle relativ zum Träger der Grenzschalter geöffnet wird, so daß der Verstellantrieb stehen bleibt. Bei Abweichungen von der Sollage wird der Verstellantrieb über den Grenzschalter im Sinne einer Wiederherstellung dieser Sollage gesteuert. Um die Auflösung der Steuerung zu verbessern, ist weiterhin erfindungsgemäß vorgesehen, daß die verschiebbare Transportrollenachse einen am Träger schwenkbar gelagerten, die Verschiebebewegung der Transportrollenachse vergrößernden Übersetzungshebel antreibt, wobei dessen Abtriebsende den Grenzschalter betätigt und von der Andruckfeder beaufschlagt ist.

In der anderen Ausgestaltung der Erfindung gemäß Anspruch 4 ist die Transportrolle ortsfest auf dem Träger angeordnet, wobei der Verstellantrieb des Trägers als linearer Verstellantrieb mit jeweils einer der Außereingriffstellung und einer der Eingriffstellung entsprechenden Schaltstellung ausgebildet ist und wobei zwischen dem Verstellantrieb und dem Träger eine federnde Übertragungseinrichtung vorgesehen ist, welche einen über den der Eingriffstellung entsprechenden Hub hinausgehenden Überhub des Verstellantriebes ermöglicht. Wenn sich beim Zustellen des Trägers die Transportrolle gegen den Beleg angelegt hat und der Druckbalken seine Schreibstellung erreicht hat, führt der Verstellantrieb seinen Überhub aus und spannt dabei die federnde Übertragungseinrichtung, wobei die dabei erreichte Federkraft die Andruckkraft der Transportrolle bestimmt.

Der Träger ist beispielsweise als Rahmen ausgebildet, welcher über eine Parallellenkeranordnung verstellbar am Druckergehäuse gelagert ist. Der mit der Transportrolle in Antriebsverbindung stehende Transportantrieb kann im Druckergehäuse angeordnet sein, wobei die Antriebsverbindung wegen der Relativbewegung zwischen Transportrolle und Transportantrieb beispielsweise als Gelenkwelle ausgebildet ist; in einer bevorzugten Ausgestaltung der Erfindung ist der Transportantrieb jedoch ebenfalls auf dem Träger angeordnet, wobei die Antriebsverbindung zwischen Transportrolle und Transportantrieb starr ausgebildet sein kann.

Weitere Merkmale und Vorteile der Erfindung ergeben sich aus den Patentansprüchen, der Zeichnung sowie der Zeichnungsbeschreibung. Mehrere Ausführungsbeispiele der Erfindung sind in der Zeichnung dargestellt und im folgenden näher beschrieben.
Es zeigen:
- Fig. 1: schematisch ein Druckwerk in einer Seitenansicht mit abgehobenem Träger und Druckbalken in einem für das Einlegen eines Aufzeichnungsträgers bereiten Zustand;
- Fig. 2: eine Ansicht gemäß Fig. 1 mit zugestelltem Träger;
- Fig. 3 und 4: jeweils eine Einzelheit eines Druckwerkes gemäß den Fig. 1 oder 2;
- Fig. 5: eine Einzelheit zur Verstellung des Trägers gemäß den Fig. 1 bis 4;
- Fig. 6 und 7: jeweils eine Einzelheit aus Fig. 5 in vergrößerter Darstellung;
- Fig. 8: eine Einzelheit zur Verstellung des Trägers gemäß den Fig. 5 bis 7;
- Fig. 9: schematisch einen Verstellantrieb für den Träger gemäß Fig. 8, mit einem Positionierantrieb;
- Fig. 10: eine Darstellung gemäß Fig. 9 mit einem linearen, zwei Schaltstellungen aufweisenden Verstellantrieb;
- Fig. 11: schematisch Transportrollen und damit zusammenwirkende Andruckrollen in einer Vorderansicht;
- Fig. 12: schematisch einen Träger mit Transportrollen und außerhalb des Trägers angeordnetem Transportantrieb;
- Fig. 13: schematisch einen Träger mit Transportrollen und auf dem Träger angeordnetem Transportantrieb.

Das in Fig. 1 schematisch dargestellte Druckwerk 2 ist in einem Druckergehäuse 4 angeordnet. Es umfaßt einen Druckkopf 6, einen als Druckgegenlager dienenden Druckbalken 8, eine oder mehrere nebeneinanderliegende Transportrollen 10 zum Weitertransportieren des Aufzeichnungsträgers 12 in Richtung des Pfeiles 14 und als Gegenlager für die Transportrollen 10 dienende Gegenrollen 16. Der Druckbalken 8 und die Transportrollen 10 sind auf einem Träger 18 angeordnet, welcher in Richtung des Pfeiles 20 verstellbar im Druckergehäuse 4 gelagert ist. Die zur Lagerung und Verstellung des Trägers 18 in Richtung des Pfeiles 20 vorgesehenen Mittel werden weiter hinten beschrieben.

Wie Fig. 1 erkennen läßt, ist die Transportrollenachse 22 nicht direkt auf dem Träger 18 gelagert, sondern auf einem Übersetzungshebel 24, welcher seinerseits um die Achse 26 schwenkbar am Träger 18 gelagert ist. Auf diese Weise kann sich die Transportrollenachse 22 auf einem Bogen um die Achse 26, d. h. also im wesentlichen in einer der Verstellrichtung 20 des Trägers 18 entsprechenden Richtung relativ zum Träger 18 verschieben. Das freie Ende des Übersetzungshebels 24 ist von einer Andruckfeder 28 beaufschlagt, welche dieses Ende in Andruckrichtung, d. h. also in Richtung des Pfeiles 30 belastet.

Fest im Träger 18 angeordnet ist ein Grenzschalter 32 mit drei Kontaktlamellen 34, 35, 36; die mittlere Kontaktlamelle 35 kann durch einen am Übersetzungshebel 24 ausgebildeten Betätigungsvorsprung 38 aus einer in Fig. 1 dargestellten oberen Schaltstellung über eine Neutralstellung in eine in Fig. 2 dargestellte untere Schaltstellung bewegt werden. Die obere Schaltstellung gemäß Fig. 1 bewirkt eine Aktivierung des Verstellantriebes für den Träger 18 in Andruckrichtung 30, die untere Schaltstellung gemäß Fig. 2 eine Aktivierung in der Gegenrichtung; in der dazwischenliegenden Neutralstellung ist der Verstellantrieb nicht aktiviert.

Die Funktion des Druckwerkes wird im folgenden anhand der Fig. 1 und 2 erläutert. Bei der in Fig. 1 dargestellten abgesenkten Stellung des Trägers 18 befindet sich das Druckwerk in einem für das Einlegen des Aufzeichnungsträgers 12 bereiten Zustand. Der Aufzeichnungsträger 12 wird zwischen dem Druckkopf 6 und dem Druckbalken 8 eingeführt, bis er an einem Anschlag 40 anliegt. Ein geeigneter Sensor stellt fest, daß ein Aufzeichnungsträger 12 eingelegt wurde und aktiviert den Verstellantrieb für den Träger 18. Da der Grenzschalter 32 eine Schaltstellung aufweist, welche einer Betätigung des Verstellantriebes im Sinne einer Zustellung des Trägers 18 in Richtung des Pfeiles 30 entspricht, bewegt sich der Träger 18 nach oben und legt den Aufzeichnungsträger 12 gegen die Gegenrollen 16 an. Bei einer Weiterbewegung des Trägers 18 in Richtung des Pfeiles 30 wird die Transportrollenachse 22 relativ zum Träger 18 gegen die Kraft der Andruckfeder 28 nach unten verschoben. Bei einer vorbestimmten Zusammendrückung der Andruckfeder 28, bei der diese die gewünschte Andruckkraft aufbringt, wird die Kontaktlamelle 35 durch den Betätigungsfortsatz 38 von der Kontaktlamelle 34 abgehoben, so daß der Verstellantrieb stehen bleibt. Bei dieser Stellung, bei der die erwünschte Andruckkraft der Transportrollen erreicht wird, hat der Druckbalken 8 gleichzeitig seinen korrekten Schreibabstand zum Druckkopf 6, so daß das Druckwerk schreibbereit ist.

Gleichzeitig mit Erreichen der Schreibbereitschaft werden in bekannter Weise der Transportantrieb für die Transportrollen 10 und der Druckkopf 6 aktiviert, so daß der Aufzeichnungsträger 12 z. B. zeilenweise beschrieben wird. Während der Zustellbewegung des Trägers 18 ist der Anschlag 40 aus seiner in Fig. 1 dargestellten Betriebsstellung in die in Fig. 2 dargestellte Außerbetriebsstellung bewegt worden, wie weiter hinten noch genauer erläutert wird.

Die Transportrollen 10 erfüllen gleichzeitig die Aufgabe, die Stärke des Aufzeichnungsträgers 12 festzustellen und den Druckabstand zwischen dem Druckkopf 6 und dem Druckbalken 8 zu steuern. Wenn der Aufzeichnungsträger 12 z. B. eine mit zunehmender Einzugsbewegung abnehmende Stärke aufweist, wie das bei Kassenbelegen oder dergleichen häufig der Fall ist, dann verschieben sich die Transportrollen 10 bei Erreichen jeder Stufe relativ zum Träger 18 um einen der Stufenhöhe entsprechenden Betrag nach oben. Dabei hebt sich der Betätigungsfortsatz 38 von der mittleren Kontaktlamelle 35 ab, diese kommt in Kontakt mit der oberen Kontaktlamelle 34, so daß der Verstellantrieb des Trägers 18 diesen nach oben bewegt, bis der Grenzschalter 32 wieder seine Neutralstellung einnimmt. Wenn die Stärke des Beleges zunimmt, verschieben sich die Transportrollen 10 relativ zum Träger 18 entsprechend nach unten, wobei die mittlere und untere Kontaktlamelle 35 bzw. 36 in Kontakt kommen, so daß der Träger 18 nach unten verstellt wird, bis der Grenzschalter 32 wiederum seine Neutralstellung innehat, wobei gleichzeitig die Transportrolle 10 ihren korrekten Andruck, der Druckbalken 8 seinen korrekten Schreibabstand zum Druckkopf 6 aufweist.

Die Fig. 3 und 4 zeigen das Druckwerk 2 schematisch in einer Schnittdarstellung, bei der der Anschlag 40 in seinen beiden möglichen Stellungen zu erkennen ist. Der Anschlag 40 besteht aus einer etwa senkrecht zur Schreibebene stehenden Anschlagplatte 42, die über einen dazu rechtwinklig stehenden Arm 44 um eine Achse 46 schwenkbar im Druckergehäuse 4 gelagert ist. Am Arm 44 greift eine Zugfeder 48 an, deren freies Ende an einem Befestigungspunkt 50 mit dem Träger 18 fest verbunden ist. Der Befestigungspunkt 50 befindet sich in der abgesenkten Stellung des Trägers 18 gemäß Fig. 3 etwas unterhalb der Achse 46, so daß der Anschlag 40 in seiner dargestellten Betriebsstellung gehalten wird. Wenn der Träger 18 in Richtung des Pfeiles 30 zugestellt wird, bewegt sich auch der Befestigungspunkt 50 nach oben, so daß bei Überschreiten eines bestimmten Totpunktes der Anschlag 40 nach links gekippt wird, wobei die Anschlagplatte 42 sich aus der durch den Aufzeichnungsträger 12 definierten Schreibebene zurückzieht und den Weitertransport des Aufzeichnungsträgers ermöglicht. Beim Absenken des Trägers 18 schnappt der Anschlag 40 wieder in seine Betriebsstellung.

Die in Richtung des Pfeiles 20 verstellbare Lagerung des Trägers 18 erfolgt über eine Parallellenker-Anordnung gemäß Fig. 5. Parallel zu zwei Längsseiten des Trägers 18 ist je ein Verstellriegel 52 in Richtungs des Pfeiles 54 verschiebbar gelagert und mit einem nicht dargestellten Verstellantrieb verbunden. In Fig. 5 ist nur der dem Betrachter zugekehrte Verstellriegel 52 dargestellt. Zwei Lenkerarme 56 sind in Drehpunkten 58 schwenkbar mit dem Verstellriegel 52 verbunden. Die anderen Enden der Lenkerarme 56 sind in Drehpunkten 60 mit dem Träger 18 schwenkbar verbunden. Zwei weitere Lenkerarme 62 sind in Drehpunkten 64 mit dem Verstellriegel 52 schwenkbar verbunden. Die anderen Enden der Lenkerarme 62 sind mit den Drehpunkten 66 schwenkbar und senkrecht verschiebbar im Druckergehäuse und im Träger 18 in entsprechenden, sich deckenden Führungsschlitzen 68, 70 geführt. Bei einer Verstellung des Verstellriegels 52 nach rechts (in Fig. 5) wird der Träger 18 nach oben, bei einer Bewegung des Verstellriegels 52 nach links entsprechend nach unten verstellt.

Die Funktionsweise der Parallellenker-Anordnung ist anhand der Fig. 6 und 7 genauer erläutert. In Fig. 7 sind die beiden Lenkerarme 56 und 62 in einer Stellung dargestellt, die der Stellung gemäß Fig. 5 entspricht. Der Träger 18 befindet sich in seiner unteren Lage, bei der die Transportrollen außer Eingriff, der Druckbalken vom Druckkopf entfernt ist. Bei einer Bewegung des Verstellriegels 52 nach rechts (in Fig. 7) werden die mit dem Verstellriegel 52 fest verbundenen Drehpunkte 58, 64 in die in Fig. 6 dargestellten Lagen 58', 64' verschoben.

Da der Drehpunkt 58 in senkrechter Richtung nicht ausweichen kann, wird der Drehpunkt 60 um den Betrag a nach oben verschoben, wobei er den mit den Drehpunkt 60 fest verbundenen Träger 18 mitnimmt. Der im Druckergehäuse ausgebildete Schlitz 68 erlaubt nur eine senkrechte Verschiebung des Drehpunktes 66. Da der Träger 18 über den in diesem ausgebildeten Schlitz 70 gegenüber dem Drehpunkt 66 ebenfalls nur eine senkrechte Bewegung ausführen kann, wird der Träger 18 ohne Seitenbewegung senkrecht nach oben angehoben.

Fig. 8 zeigt wiederum das Druckwerk 2 mit dem Druckergehäuse 4, dem darin in Richtung des Pfeiles 20 verstellbaren Träger 18, den auf dem Träger angeordneten Transportrollen 10 sowie dem Druckbalken 8, ferner mit dem Druckkopf 6 und den Gegenrollen 16. Außerdem ist der dem Betrachter zugekehrte, horizontal verschiebbare Verstellriegel 52 erkennbar. Die horizontale Verstellung des Verstellriegels 52 erfolgt über einen in diesen eingreifenden Mitnehmer 72 (s. Fig. 8 und 9), welcher in eine im Verstellriegel 52 ausgebildete Ausnehmung 74 eingreift.

Fig. 9 zeigt einen Verstellantrieb 76, welcher als sogenannter Positionierantrieb ausgebildet ist. Er umfaßt einen Elektromotor 78, welcher in beiden Drehrichtungen laufen kann und eine Gewindespindel 80 antreibt. Auf der Gewindespindel 80 ist eine Spindelmutter 82 angeordnet, welche von der Gewindespindel 80 in Richtung des Pfeiles 84 verstellbar ist. Die Spindelmutter 82 ist mit dem Mitnehmer 72 verbunden. Der Verstellantrieb 76 findet im Zusammenhang mit der in den Fig. 1 und 2 beschriebenen Anordnung der Transportrollen 10 Verwendung. Er wird durch den Grenzschalter 32 in der vorne beschriebenen Weise angesteuert, so daß der Träger 18 je nach Drehrichtung des Elektromotors 78 gehoben oder abgesenkt wird.

Fig. 10 zeigt einen Verstellantrieb 86, welcher als linearer Verstellantrieb mit zwei Schaltstellungen ausgebildet ist. Er umfaßt im wesentlichen einen im dargestellten Ausführungsbeispiels als U-förmiger Bügel ausgebildeten einarmigen Hebel 88, welcher mit seinem unteren Ende um die Achse 90 schwenkbar im Druckergehäuse gelagert ist. Der Hebel 88 trägt den Mitnehmer 72, welcher den Verstellriegel 52 in Richtung des Pfeiles 92 verstellt. Der Hebel 88 wird durch einen Magnetschalter 94 in zwei Schaltstellungen verschwenkt, die der Außereingriffsstellung bzw. der Eingriffsstellung der Transportrollen entsprechen. Das Betätigungsglied 96 ist mit einem U-förmigen Bügel 98 verbunden, welcher in Schaltrichtung des Magnetschalters 94 verschiebbar auf einer am Hebel 88 angeordneten Querachse 100 geführt ist. Zwischen dem Basisschenkel des Bügels 98 und der Achse 100 ist eine Druckfeder 102 angeordnet. Wenn der Magnetschalter 94 anzieht, nimmt er über den Bügel 98 den Hebel 88 mit und betätigt auf diese Weise den Verstellriegel 52 und den Träger 18 bis zur Anlage der Transportrollen an der Gegenrolle 16 bzw. dem dazwischen angeordneten Aufzeichnungsträger 12. Bei der weiteren Anzugsbewegung des Betätidungsgliedes 96 wird die Zwischenfeder 102 gespannt und bestimmt mit ihrer Federkraft die Andruckkraft der Transportrollen. Die Rückstellung erfolgt beispielsweise durch eine an geeigneter Stelle, beispielsweise am Verstellriegel 52 angreifende Rückstellfeder, wie nicht näher dargestellt wurde.

Fig. 11 zeigt schematisch die Anordnung von zwei auf einer Transportrollenachse 122 angeordneten Transportrollen 110. Die Transportrollenachse ist beispielsweise, wie anhand der Fig. 1 und 2 beschrieben, mit einem Ende 104 ortsfest, jedoch schwenkbar im Druckergehäuse gelagert, während das andere Ende 106 in Richtung des Pfeiles 108 gegen die Kraft einer Andruckfeder 128 verschiebbar gelagert ist. Die Gegenrollen 116 sind auf einem gemeinsamen Pendeljoch 112 angeordnet, welches um eine Pendelachse 114 in der Schwenkebene der Transportrollenachse 122 ebenfalls schwenkbar ist. Auf diese Weise stellt sich immmer eine gleichmäßige Andruckkraft beider Transportrollen 110 auf den gegen die Gegenrollen 116 anliegenden Aufzeichnungsträger 12 ein, da sich das Pendeljoch 112 der jeweiligen Schwenkwinkelstellung der Transportrollenachse anpaßt.

Fig. 12 zeigt schematisch den Träger 18 mit auf diesem angeordneten Transportrollen 210. Die Transportrollenachse 222 ist im Träger 18 gelagert und mit diesem in Richtung des Pfeiles 212 verstellbar. Der Antriebsmotor 214 ist im Druckgehäuse 4 fest angeordnet. Zwischen dem Antriebsmotor 214 und der Transportrollenachse 222 ist eine Gelenkwelle 216 vorgesehen, welche die Höhenverstellung des Trägers 18 bei bestehender Antriebsverbindung ermöglicht.

Fig. 13 zeigt einen Träger 18, auf welchem eine Transportrollenachse 322 mit zwei Transportrollen 310 angeordnet ist. Der Träger ist wiederum in Richtung des Pfeiles 312 verstellbar im Druckergehäuse 4 gelagert. Im vorliegenden Ausführungsbeispiel ist der Antriebsmotor 314 ebenfalls auf dem Träger 18 angeordnet und wird mit diesem verstellt. Die Antriebsverbindung zwischen dem Antriebsmotor 314 und der Transportrollenachse 322 kann dementsprechend starr ausgebildet sein.

Die Einrichtung zur Regelung des Andruckes der Transportrollen an den Gegenrollen, wie sie vorstehend beschrieben wurde, kann auch zur Regelung für den Andruck des Druckträgers gegen eine Thermoschreibleiste verwendet werden.

## Patentansprüche

1. Zeilendruckwerk, umfassend ein Druckgegenlager (8) und wenigstens eine Transportrolle (10), die unterhalb einer Druckträgerebene auf einem gemeinsamen, gegen die Druckträgerebene zustellbaren Träger (18) angeordnet sind, sowie umfassend einen mit dem Druckgegenlager (8) zusammenwirkenden Druckkopf (6) und eine mit der Transportrolle zusammenwirkende Gegenrolle (16), die oberhalb der Druckträgerebene fest angeordnet sind, wobei die Transportrolle (10) auf dem Träger (18) auf einer im wesentlichen der Verschieberichtung des Trägers (18) entsprechenden Richtung verschiebbar gelagerten und durch eine Andruckfeder (28) in Andruckrichtung belasteten Transportrollenachse (22) angeordnet ist, dadurch **gekennzeichnet**, daß das Druckgegenlager (8) auf dem Träger (18) fest angeordnet ist und daß am Träger (18) ein von der verschiebbaren Transportrollenachse (22) betätigbarer Grenzschalter (32) angeordnet ist, welcher einen mit dem Träger (18) verbundenen Positionierantrieb (76) derart ansteuert, daß nach Anlage der Transportrolle (10) an der Gegenrolle (16) die Transportrollenachse (22) relativ zum Träger (18) eine Sollstellung einnimmt, bei der die Andruckfeder (28) eine bestimmte Zusammendrückung hat.

2. Druckwerk nach Anspruch 1, dadurch **gekennzeichnet**, daß die verschiebbare Transportrollenachse (22) auf einem am Träger (18) schwenkbar gelagerten, die Verschiebebewegung der Transportrollenachse (22) vergrößernden Übersetzungshebel (24) gelagert ist, wobei dessen Antriebsende den Grenzschalter (32) betätigt und von der Andruckfeder (28) beaufschlagt ist.

3. Druckwerk nach einem der Ansprüche 1 und 2, dadurch **gekennzeichnet**, daß nur ein Ende (106) der Transportrollenachse (122) verschiebbar, das andere Ende (104) ortsfest aber schwenkbar am Träger (18) gelagert ist, daß die Transportrollenachse (122) zwei im Abstand voneinander angeordnete Transportrollen (110) trägt, welche mit zwei jeweils zugeordneten Gegenrollen (116) zusammenwirken, die auf einem gemeinsamen, in der Schwenkebene der Transportrollenachse (122) um eine zwischen den Gegenrollen (116) angeordnete Pendelachse (114) schwenkbar gelagerten Pendeljoch (112) angeordnet sind.

4. Zeilendruckwerk, umfassend ein Druckgegenlager und wenigstens eine Transportrolle (10); die unterhalb einer Druckträgerebene auf einem gemeinsamen, gegen die Druckträgerebene zustellbaren Träger (18) angeordnet sind, sowie umfassend einen mit dem Druckgegenlager zusammenwirkenden Druckkopf und eine mit der Transportrolle (10) zusammenwirkende Gegenrolle (16), die oberhalb der Druckträgerebene fest angeordnet sind, wobei die Transportrolle (10) auf dem Träger (18) fest angeordnet und zwischen dem Träger und einem Verstellantrieb (94) für den Träger (18) eine federnde Übertragungseinrichtung (98, 100, 102) angeordnet ist, und wobei das Druckgegenlager (8) auf dem Träger (18) fest angeordnet ist und die Einstellung des Druckgegenlagers (8) relativ zur Transportrolle (10) so gewählt ist, daß bei Anlage der Transportrolle (10) an der Gegenrolle bzw. einem zwischen diesen befindlichen Druckträger (12) ein vorgegebener Abstand zwischen dem Druckkopf und dem Druckgegenlager (8) bzw. dem Druckträger (12) verbleibt.

5. Druckwerk nach Anspruch 4, dadurch **gekennzeichnet**, daß die federnde Übertragungseinrichtung einen einarmigen Hebel (88) umfaßt, welcher mit einem Ende schwenkbar im Druckergehäuse gelagert ist und an welchem das Verstellglied (96) des Verstellantriebs (86) über eine Zwischenfeder angreift.

6. Druckwerk nach einem der Ansprüche 1 bis 5, dadurch **gekennzeichnet**, daß der Träger (18) als Rahmen ausgebildet ist, welcher über eine Parallellenkeranordnung (65, 62) verstellbar am Druckergehäuse (4) gelagert ist.

7. Druckwerk nach einem der Ansprüche 1 bis 6, dadurch **gekennzeichnet**, daß im Druckergehäuse (4) ein im wesentlichen senkrecht zur Schreibebene stehender und in Zeilenrichtung sich erstreckender Anschlag (40) vorgesehen ist, welcher zwischen einer in den Weg des Aufzeichnungsträgers (12) ragenden Betriebsstellung und einer zurückgezogenen Außerbetriebsstellung verstellbar gelagert ist, und daß der Anschlag (40) mit dem Träger derart antriebsverbunden ist, daß der Anschlag (40) während der Verstellbewegung des Trägers (18) in Andruckrichtung in seine Außerbetriebsstellung, bei der Verstellbewegung entgegengesetzt zur Andruckrichtung in seine Betriebsstellung gelangt.

8. Druckwerk nach einem der Ansprüche 2 bis 7, dadurch **gekennzeichnet**, daß die auf dem Träger (18) angeordnete Transportrolle (10) mit einem Transportantrieb (314) verbunden ist, wobei dieser Transportantrieb (314) auf dem Träger (18) starr antriebsverbunden ist.

9. Druckwerk nach einem der Ansprüche 2 bis 7, dadurch **gekennzeichnet**, daß die auf dem Träger (18) angeordnete Transportrolle (10) mit einem Transportantrieb (314) verbunden ist, wobei diser Transportantrieb (314) im Druckergehäuse (4) angeordnet ist und über eine Gelenkwelle (216) mit der Transportrolle (210) verbunden ist.

## Claims

1. A line printing unit, comprising a printing abutment (8) and at least one transport roller (10) which are disposed beneath a printing medium plane on a common carrier (18) adjustable relatively to the printing medium plane, and comprising a print head (6) co-operating with the printing abutment (8) and a backing roller (16) co-operating with the transport roller, which print head and backing roller are fixed above the printing medium plane, the transport roller (10) being disposed on the carrier (18) on a spindle (22) which is mounted for displacement in a direction corresponding substantially to the direction of displacement of the carrier (18) and which is loaded by a biasing spring (28) in the blasing direction, characterised in that the printing abutment (8) is fixed on the carrier (18) and in that a limit switch (32) adapted to be actuated by the displaceable transport roller spindle (22) is disposed on the carrier (18) and so controls a positioning drive (76) connected to the carrier (18) that after the transport roller (10) has engaged the backing roller (16) the transport roller spindle (22) occupies relatively to the carrier (18) a set position in which the biasing spring (28) has a specific compression.

2. A printing unit according to claim 1, characterised in that the displaceable transport roller spindle (22) is mounted on a transmission lever (24) which is pivotally mounted on the carrier (18) and which increases the displacement movement of the transport roller spindle (22), the transmission lever drive end actuating the limit switch (32) and being subjected to the action of the blasing spring (28).

3. A printing unit according to claim 1 or 2, characterised in that only one end (106) of the transport roller spindle (122) is mounted to be displaceable while the other end (104) is mounted to be stationary but pivotally on the carrier (18), in that the transport roller spindle (122) carries two spaced transport rollers (110) which co-operate with two respectively associated backing rollers (116) disposed on a common pendulum yoke (112) mounted to pivot in the pivot plane of the transport roller spindle (122) about a pendulum axis (114) disposed between the backing rollers (116).

4. A line printing unit, comprising a printing abutment and at least one transport roller (10) which are disposed beneath a printing medium plane on a common carrier (18) adjustable relatively to the printing medium plane, and comprising a print head co-operating with the printing abutment and a backing roller (18) co-operating with the transport roller (10), which print head and backing roller are fixed above the printing medium plane, the transport roller (10) being fixed on the carrier (18) and a resilient transmission means (98, 100, 102) being disposed between the carrier and an adjustment drive (94) for the carrier (18), and the printing abutment (8) being fixed on the carrier (18) and the adjustment of the printing abutment (8) relatively to the transport roller (10) being so selected that when the transport roller (10) engages the backing roller or a printing medium (12) disposed between them a predetermined distance is left between the print head and the printing abutment (8) or the printing medium (12).

5. A printing unit according to claim 4, characterised in that the resillient transmission means comprises a one-arm lever (88) which is mounted by one end pivotally in the printer housing and on which the adjustment member (96) of the adjustment drive (86) acts via an intermediate spring.

6. A printing unit according to any one of claims 1 to 5, characterised in that the carrier (18) is in the form of a frame which is mounted on the printer housing (4) so as to be adjustable by way of a parallel link arrangement (65, 62).

7. A printing unit according to any one of claims 1 to 6, characterised in that the printer housing (4) contains a stop (40) which is substantially perpendicular to the printing plane, extends in the line direction, and is mounted adjustably between an operative position projecting into the path of the printing medium (12) and a withdrawn inoperative position, and in that the stop (40) is so drivingly connected to the carrier that during the adjustment movement of the carrier (18) in the biasing direction the stop (40) moves into its inoperative position, while on the adjustment movement in opposition to the biasing direction it passes into its operative position.

8. A printing unit according to any one of claims 2 to 7, characterised in that the transport roller (10) disposed on the carrier (18) is connected to a transport drive (314), the latter being rigidly drivingly connected on the carrier (18).

9. A printing unit according to any one of claims 2 to 7, characterised in that the transport roller (10) disposed on the carrier (18) is connected to a transport drive (314), the latter being disposed in the printer housing (4) and being connected to the transport roller (210) via a cardan shaft (216).

## Revendications

1. Groupe d'impression en ligne comprenant un appui pour l'impression (8) et au moins un galet de transport (10) qui sont disposés sous le plan d'un substrat d'écriture sur un support commun (18) pouvant être avancé vers le plan du substrat d'écriture, ledit groupe d'impression comprenant également une tête d'impression (6) coopérant avec l'appui pour l'impression (8) et un contregalet (16) coopérant avec le galet de transport et disposé en position fixe au-dessus du plan du substrat d'écriture, le galet de transport (10) étant disposé sur le support (18) sur un axe (22) monté translatable dans une direction correspondant sensiblement à la direction de déplacement du support (18) et soumis à la force d'un ressort (28) orientée dans le sens de la pression, caractérisé en ce que l'appui pour l'impression (8) est fixé sur le support (18) et en ce qu'un interrupteur de fin de course (32) disposé sur le support (18) et pouvant être actionné par l'axe translatable (22) des galets de transport attaque une commande de positionnement (76) reliée au support (18) de manière qu'après application des galets de transport (10) contre les contre-galets (16), l'axe (22) des galets de transport occupe par rapport au support (18) une position de consigne à laquelle le ressort de pression (28) est sous une compression déterminée.

2. Groupe d'impression selon la revendication 1, caractérisé en ce que l'axe translatable (22) des galets de transport est monté sur un levier de transmission (24) monté oscillant sur le support (18) et amplifiant le mouvement de translation de l'axe (22) des galets de transport, l'extrémité à laquelle ledit levier de transmission est entrainée actionnant l'interrupteur de fin de course (32) et subissant la force du ressort de pression (28).

3. Groupe d'impression selon l'une des revendications 1 et 2, caractérisé en ce que seule une extrémité (106) de l'axe (122) des galets de transport est translatable, l'autre extrémité (104) étant montée en position fixe mais oscillante sur le support (18), en ce que l'axe (122) supporte deux galets de transport (110) placés à distance l'un de l'autre et coopérant avec deux contre-galets (116) qui leur sont affectés individuellement et qui sont disposés sur une traverse pendulaire commune (112) montée oscillante dans le plan d'oscillation de l'axe (122) des galets de transport autour d'un axe de pendule (114) disposé entre les contre-galets (116).

4. Groupe d'impression en ligne comprenant un appui pour l'impression et au moins un galet de transport (10) qui sont disposés sous le plan d'un substrat d'impression sur un support commun (18) pouvant être rapproché du plan du substrat d'écriture, ledit groupe comprenant également une tête d'impression coopérant avec l'appui pour l'impression et un contre-galet (16) coopérant avec le galet de transport (10) et monté en position fixe au-dessus du plan du substrat d'écriture, le galet de transport (10) étant disposé en position fixe sur le support (18) et un dispositif élastique de transmission (98, 100, 102) étant monté entre le support et une commande (94) de déplacement du support (18) et, par ailleurs, l'appui pour l'impression (8) étant monté en position fixe sur le support (18) et le réglage de la position de l'appui pour l'impression (8) par rapport au galet de transport (10) étant adopté de manière que, lorsque le galet de transport (10) s'applique contre le contre-galet et contre un substrat d'écriture (12) se trouvant entre eux, il subsiste une distance prédéterminée entre la tête d'impression et l'appui pour l'impression (8) ainsi que le substrat d'écriture (12).

5. Groupe d'impression selon la revendication 4, caractérisé en ce que le dispositif élastique de transmission comprend un levier à un bras (88) dont une extrémité est montée oscillante sur le bâti de l'imprimante et qui est attaqué par l'entremise d'un ressort intermédiaire par l'organe de positionnement (96) de la commande de déplacement (86).

6. Groupe d'impression selon l'une des revendications 1 à 5, caractérisé en ce que le support (18) est conformé en cadre qui est monté déplaçable sur le bâti (4) de l'imprimante au moyen d'un parallélogramme articulé (65, 62).

7. Groupe d'impression selon l'une des revendications 1 à 6, caractérisé en ce qu'une butée (40) qui est prévue dans le bâti (4) de l'imprimante, qui est sensiblement perpendiculaire au plan d'écriture et qui est orientée dans la direction de la ligne d'impression est montée translatable entre une position de service dans laquelle elle pénètre dans la voie suivie par le substrat d'écriture (12) et une position en retrait et hors service, et en ce que la butée (40) est en liaison d'entraînement avec le support de manière que, pendant le mouvement de déplacement du support (18) dans le sens de la pression, la butée (40) parvienne à sa position hors service et que lors du mouvement de déplacement en sens inverse à celui de la pression, elle parvienne à la position de service.

8. Groupe d'impression selon l'une des revendications 2 à 7, caractérisé en ce que le galet de transport (10) disposé sur le support (18) est relié à une commande de transport (314), cette commande (314) étant montée sur le support (18) de manière que la liaison d'entraînement soit rigide.

9. Groupe d'impression selon l'une des revendications 2 à 7, caractérisé en ce que le galet de transport (10) disposé sur le support (18) est relié à une commande de transport (314), cette commande (314) étant disposée dans le bâti (4) de l'imprimante et étant reliée au galet de transport (210) au moyen d'un arbre articulé (216).
